# EUROPÄISCHE PATENTSCHRIFT

(11) **EP 4 117 394 B1**
(45) Veröffentlichungstag und Bekanntmachung des Hinweises auf die Patenterteilung: **19.02.2025**
(21) Anmeldenummer: 22176732.0
(22) Anmeldetag: 01.06.2022
(51) Int. Cl.: H05B 47/17, H05B 47/165, H05B 47/19

(54) **AUTOMATISCHE STEUERUNG EINES BELEUCHTUNGSSYSTEMS**
AUTOMATIC ILLUMINATION SYSTEM CONTROL
COMMANDE AUTOMATIQUE D'UN SYSTÈME D'ÉCLAIRAGE

(30) Priorität: 08.07.2021 DE 102021117648
(43) Veröffentlichungstag der Anmeldung: 11.01.2023
(73) Patentinhaber: Einhell Germany AG, 94405 Landau / Isar (DE)
(72) Erfinder: THANNHUBER, Markus, 94405 Landau/Isar (DE)
(74) Vertreter: Hofstetter, Schurack & Partner

(56) Entgegenhaltungen:
- WO-A1-2015/175529
- WO-A2-2009/029960
- US-A1- 2015 148 871
- US-B1- 10 568 565

## Beschreibung

Die Erfindung betrifft ein Beleuchtungssystem, eine Anordnung zur automatischen Beleuchtung von einem solchen Beleuchtungssystem sowie ein Verfahren zur automatischen Steuerung eines Beleuchtungssystems.

Dokument US 2015/0148871 A1 beschreibt bezüglich ein System, das eine Beleuchtung erzeugt, um einen zirkadianen Rhythmus eines Beobachters in Reaktion auf ein kalendarisches Ereignis verschiebt. Dazu kann die spektrale Leistungsverteilung, SPD, von emittiertem Licht angepasst werden oder das Licht kann gefiltert werden. Eine Entscheidung, ob und wie eine zirkadiane Verschiebung beim Beobachter herbeigeführt werden soll, kann auf der Grundlage eines bevorstehenden Ereignisses in einem dem Beobachter zugeordneten Kalender erfolgen.

Dokument US 10,568,565 B1 beschreibt ein Schlafüberwachungssystem, das ein Internet der Dinge (IoT) in einem Haus nutzen kann. und kann seine Reichweite erweitern, um mit anderen Haussteuerungen zusammenzuarbeiten. Das Schlafüberwachungssystem kann beispielsweise Lichter dimmen oder ein- und ausschalten. Das Schlafüberwachungssystem kann zusätzlich zu einer von einem Benutzer eingegebenen Weckzeit mit dem Kalender des Benutzers in einem Smartphone oder in der Cloud synchronisiert werden und Informationen über den Benutzer berücksichtigen, wie den Standort, den Weg zu einem Meeting, usw., und dann heuristisch eine optimale Weckzeit ableiten.

Dokument WO 2015/175529 A1 beschreibt ein verteiltes Computersystem mit einer Vielzahl von Beleuchtungsgeräten und Sensoren, die einem oder mehreren Benutzern zugeordnet sind. Die Beleuchtungsgeräte können vernetzte elektronische Geräte mit steuerbaren Beleuchtungselementen sein. Es kann eine zentrale Beleuchtungssteuerung vorgesehen sein, die Informationen von den Beleuchtungsgeräten und Sensoren empfängt und Befehle an die Beleuchtungsgeräte sendet. Die Beleuchtungsanwendung kann mit einem Kalendersystem interagieren.

Dokument WO 2009/029960 A2 beschreibt eine kabellose Glühbirne, die mit dem Kalender einer Person synchronisiert werden kann, um eine Lichtquelle der Glühbirne zufällig an- und auszuschalten, wenn die Person bekanntermaßen nicht zu Hause ist.

Es ist eine Aufgabe der vorliegenden Erfindung, eine Möglichkeit zur Steuerung eines Beleuchtungssystems anzugeben, durch das ein höherer Automatisierungsgrad erreicht werden kann, insbesondere um einen Benutzerkomfort zu erhöhen und/oder einen Energieverbrauch des Beleuchtungssystems zu verringern beziehungsweise gering zu halten.

Diese Aufgabe wird gelöst durch den jeweiligen Gegenstand der unabhängigen Ansprüche. Vorteilhafte Weiterbildungen und bevorzugte Ausführungsformen sind Gegenstand der abhängigen Ansprüche.

Die Erfindung beruht auf der Idee, von einer externen Kommunikationseinheit Informationen betreffend einen vorgegebenen Zeitplan an das Beleuchtungssystem zu übermitteln und abhängig davon einen Betriebsmodus des Beleuchtungssystems automatisch zu aktivieren oder zu verändern.

Gemäß einem Aspekt der Erfindung wird ein Beleuchtungssystem aufweisend wenigstens eine Lichtquelle angegeben. Das Beleuchtungssystem enthält eine Kommunikationsschnittstelle zur Kommunikation, insbesondere zur drahtlosen Kommunikation, mit einer externen Kommunikationseinheit. Das Beleuchtungssystem enthält einen Steuerungsschaltkreis, der mit der Kommunikationsschnittstelle drahtlos oder drahtgebunden gekoppelt ist. Der Steuerungsschaltkreis ist dazu eingerichtet, über die Kommunikationsschnittstelle von der externen Kommunikationseinheit Informationen betreffend einen vorgegebenen Zeitplan zu empfangen, der insbesondere von der externen Kommunikationseinheit, beispielsweise von einer Speichereinheit der externen Kommunikationseinheit, gespeichert ist. Die Kommunikationsschnittstelle ist dazu eingerichtet, einen Betriebsmodus des Beleuchtungssystems abhängig von den empfangenen Informationen automatisch zu aktivieren oder zu verändern. Der Steuerungsschaltkreis ist dazu eingerichtet, die wenigstens eine Lichtquelle abhängig von dem aktivierten oder veränderten Betriebsmodus automatisch zur Beleuchtung einer Umgebung der wenigstens einen Lichtquelle anzusteuern.

Der Zeitplan ist insbesondere in elektronischer Form auf der externen Kommunikationseinheit gespeichert. Der Zeitplan enthält dabei insbesondere einen oder mehrere Einträge, die jeweils einen Zeitpunkt oder Zeitraum spezifizieren, der mit dem Betrieb des Beleuchtungssystems assoziiert ist. Ein solcher Zeitpunkt oder Zeitraum kann beispielsweise einem Zeitpunkt oder Zeitraum entsprechen, zu beziehungsweise während dem der Betriebsmodus aktiviert oder verändert werden soll, beispielsweise weil dann eine entsprechende Beleuchtung oder Veränderung der Beleuchtungssituation durch den Benutzer gewünscht ist. Der Zeitplan kann beispielsweise einem persönlichen Terminkalender oder dergleichen des Benutzers entsprechen oder einem Teil davon. Der Zeitplan kann auch eine Angabe betreffend eine voraussichtliche Ankunftszeit des Benutzers an einer Position des Beleuchtungssystems beinhalten, zu dem der Betriebsmodus entsprechend aktiviert oder verändert werden soll. Der Zeitplan kann auch einem Projektplan zur Durchführung eines Projekts entsprechen, wobei die entsprechende Beleuchtung durch das Beleuchtungssystem oder eine angepasste Beleuchtung durch das Beleuchtungssystem abhängig von einem Projektstatus oder dergleichen gewünscht ist.

Durch die automatische Berücksichtigung des Zeitplans bei der Aktivierung beziehungsweise Veränderung des Betriebsmodus des Beleuchtungssystems wird mittels des erfindungsgemäßen Verfahrens erzielt, dass zum einen eine manuelle Aktivierung oder Anpassung der Beleuchtung durch den Benutzer nicht erforderlich ist oder nur in geringerem Umfang erforderlich ist. Dadurch wird der Benutzerkomfort erhöht.

Zudem kann durch das erfindungsgemäße Verfahren auch sichergestellt werden, dass die Beleuchtung nur dann erfolgt, wenn sie auch erforderlich ist beziehungsweise nur in dem Maß erfolgt, in dem sie auch erforderlich ist. So kann das Aktivieren oder Verändern des Betriebsmodus auch das Deaktivieren einer oder mehrerer Lichtquellen des Beleuchtungssystems, beispielsweise aller Lichtquellen des Beleuchtungssystems, beinhalten. Auf diese Weise kann der Energieverbrauch des Beleuchtungssystems optimiert, insbesondere gesenkt werden.

Die externe Kommunikationseinheit ist dabei insbesondere extern zu dem Beleuchtungssystem angeordnet. Beispielsweise kann die externe Kommunikationseinheit als Servercomputersystem, Cloudcomputersystem oder Internetrouter ausgestaltet sein oder Teil einer solchen Einheit sein.

Die Kommunikation der Kommunikationsschnittstelle mit der externen Kommunikationseinheit kann beispielsweise mittels einer direkten oder indirekten Funkverbindung zwischen der Kommunikationsschnittstelle und der externen Kommunikationseinheit realisiert sein, beispielsweise gemäß einem GSM-Standard, einem auf dem GSM-Standard basierenden Standard, Edge, UMTS, HSDPA, LTE oder einem sonstigen Mobilfunkstandard. Die Kommunikation kann auch beispielsweise basierend auf LTE-M, LTE-CAT-M1 oder einem sonstigen Standard erfolgen. Die Kommunikation kann auch gemäß einem Schmalband-Internet-der-Dinge-Standard, NB-IOT (Englisch: "Narrow Band Internet of Things"), oder einem sonstigen Niedrigenergie-Weitverkehr-Netzwerk, LPWAN (Englisch: "Low Power White Area Network") erfolgen.

Eine Lichtquelle der wenigstens einen Lichtquelle kann beispielsweise durch eine Leuchte oder ein Leuchtmittel einer Leuchte gegeben sein. Wenn das Beleuchtungssystem zwei oder mehr Lichtquellen beinhaltet, können diese beispielsweise individuell und unabhängig voneinander steuerbar sein oder gemeinsam steuerbar sein. Die Lichtquellen können räumlich verteilt sein oder an einem gemeinsamen Ort angeordnet sein, beispielsweise mechanisch zu einer Einheit gekoppelt sein. Das Beleuchtungssystem kann in verschiedenen Ausführungsformen insbesondere aus einer Leuchte mit einem oder mehreren Leuchtmitteln bestehen.

Der Betriebsmodus des Beleuchtungssystems kann beispielsweise durch einen jeweiligen Status der wenigstens einen Lichtquelle definiert sein. Jede Lichtquelle kann zum einen entweder aktiviert oder deaktiviert sein und optional gemäß mehreren Helligkeitsstufen aktiv betrieben werden. Die konkrete Kombination aus aktiviertem Status oder passivem Status beziehungsweise der einzelnen Helligkeitsstufen, mit denen die wenigstens eine Lichtquelle betrieben wird, definieren den Betriebsmodus.

Das Aktivieren oder Verändern des Betriebsmodus kann also insbesondere das Verändern einer Helligkeit oder einer abgestrahlten Strahlungsleistung, das Aktivieren und/oder Deaktivieren einer oder mehrerer Lichtquellen beziehungsweise je nach Ausführungsform der einzigen Lichtquelle des Beleuchtungssystems beinhalten. In einem besonders einfachen Fall beinhaltet das Verändern des Betriebsmodus das Aktivieren aller Lichtquellen des Beleuchtungssystems.

Der Steuerungsschaltkreis kann auch ein Dimmen ermöglichen. Hierfür kann ein Dimmschaltkreis in dem Beleuchtungssystem, insbesondere einer Lichtquelle, vorgesehen sein. Alternativ kann im zweiten eine Pulsweitenmodulation vorgesehen sein, um das Dimmen zu realisieren.

Das Aktivieren oder Verändern des Betriebsmodus kann auch das Verändern eines oder mehrerer Betriebsparameter der wenigstens einen Lichtquelle beinhalten. Der Betriebsparameter kann etwa die Helligkeit, eine Farbtemperatur, eine Farbe und so weiter der jeweiligen Lichtquelle beinhalten.

Beispielsweise kann für das Beleuchtungssystem ein Satz von zwei oder mehr Betriebsmodi vorgegeben sein, die sich insbesondere durch unterschiedliche aktivierte und deaktivierte Lichtquellen und/oder durch unterschiedliche Betriebsparameter der wenigstens einen Lichtquelle auszeichnen. Der Steuerungsschaltkreis kann dann beispielsweise einen des Satzes von Betriebsmodi abhängig von den empfangenen Informationen auswählen, um den Betriebsmodus zu aktivieren. Der Steuerungsschaltkreis kann einen bis dahin aktiven weiteren Betriebsmodus des Satzes von Betriebsmodi dazu insbesondere deaktivieren beziehungsweise das Aktivieren des Betriebsmodus kann mit dem Deaktivieren des weiteren Betriebsmodus einhergehen.

Alternativ kann der Betriebsmodus auch verschiedene Werte für einen oder mehrere Betriebsparameter des Beleuchtungssystems zulassen. Der Steuerungsschaltkreis kann dann beispielsweise den jeweiligen Wert eines oder mehrerer Betriebsparameter abhängig von den empfangenen Informationen verändern, um den Betriebsmodus zu verändern.

Das Beleuchtungssystem weist wenigstens eine Energiequelle zur elektrischen Energieversorgung der wenigstens einen Lichtquelle auf. Der Steuerungsschaltkreis ist dazu eingerichtet, wenigstens einen elektrischen Strom, insbesondere einen Versorgungsstrom, von der wenigstens einen Energiequelle zu der wenigstens einen Lichtquelle abhängig von den empfangenen Informationen zu verändern, um den Betriebsmodus zu aktivieren oder zu verändern.

Durch die Veränderung des wenigstens einen elektrischen Stroms kann so abhängig von empfangenen Informationen die Helligkeit der wenigstens einen Lichtquelle verändert werden, beziehungsweise die wenigstens eine Lichtquelle aktiviert oder deaktiviert werden.

Das Beleuchtungssystem weist wenigstens ein Akkupack auf, das wenigstens eine Akkumulatorzelle beinhaltet. Die wenigstens eine Akkumulatorzelle entspricht dabei der wenigstens einen Energiequelle beziehungsweise bildet die wenigstens einen Energiequelle.

Das Akkupack kann insbesondere als wechselbares Akkupack oder austauschbares Akkupack ausgestaltet sein. Das Akkupack insbesondere ein Akkupackgehäuse auf, innerhalb dessen die wenigstens eine Akkumulatorzelle angeordnet ist. Das Akkupackgehäuse verfügt über lösbare elektrische Kontakte, die beispielsweise durch Steckverbindungen oder Klemmverbindungen ausgestaltet sind und die wenigstens eine Akkumulatorzelle des Akkupacks mit dem Beleuchtungssystem, insbesondere mit einer oder mehreren der wenigstens einen Lichtquelle, verbinden. Das Akkupack kann also insbesondere als so genanntes System-Akkupack oder Wechsel-Akkupack ausgebildet sein, das im Rahmen der bestimmungsgemäßen Verwendung von einem Gehäuse des Beleuchtungssystems entfernt und zur elektrischen Energieversorgung eines weiteren kompatiblen Elektrogeräts eingesetzt werden kann.

Das Akkupack enthält die Kommunikationsschnittstelle. Die Kommunikationsschnittstelle ist innerhalb des Akkupackgehäuses angeordnet, beispielsweise vollständig innerhalb des Akkupackgehäuses.

Das Akkupack kann beispielsweise den Steuerungsschaltkreis enthalten. Insbesondere kann der Steuerungsschaltkreis innerhalb des Akkupackgehäuses angeordnet sein, beispielsweise vollständig innerhalb des Akkupackgehäuses.

Gemäß zumindest einer Ausführungsform ist der Steuerungsschaltkreis dazu eingerichtet, eine erste Lichtquelle der wenigstens einen Lichtquelle zu aktivieren, um den Betriebsmodus zu aktivieren oder zu verändern.

Gemäß zumindest einer Ausführungsform ist der Steuerungsschaltkreis dazu eingerichtet, eine zweite Lichtquelle der wenigstens einen Lichtquelle zu deaktivieren, um den Betriebsmodus zu aktivieren oder zu verändern.

Gemäß einem weiteren Aspekt der Erfindung wird eine Anordnung zur automatischen Beleuchtung angegeben, die ein erfindungsgemäßes Beleuchtungssystem aufweist sowie die externe Kommunikationseinheit. Die Anordnung kann dabei als Anordnung zur Beleuchtung einer Umgebung des Beleuchtungssystems beziehungsweise der wenigstens einen Lichtquelle angesehen werden.

Gemäß zumindest einer Ausführungsform der erfindungsgemäßen Anordnung enthält die externe Kommunikationseinheit eine Speichereinheit, welche den Zeitplan speichert.

Die Anordnung kann auch ein mobiles elektronisches Kommunikationsgerät, beispielsweise ein Mobiltelefon, ein Smartphone, einen Notebookcomputer und so weiter enthalten. Das mobile elektronische Kommunikationsgerät kann beispielsweise mit der externen Kommunikationseinheit kommunizieren. So kann der Benutzer beispielsweise anhand des mobilen elektronischen Kommunikationsgeräts den Zeitplan ergänzen oder verändern. Das mobile elektronische Kommunikationsgerät kann dabei auch selbsttätig mit der externen Kommunikationseinheit kommunizieren, um beispielsweise den Zeitplan auf den Grundlagen von Eingaben des Benutzers in das mobile elektronische Kommunikationsgerät automatisch zu verändern. Der Benutzer kann beispielsweise einen Kalendereintrag auf dem mobilen elektronischen Kommunikationsgerät ändern oder hinzufügen und das mobile elektronische Kommunikationsgerät kann basierend darauf mit der externen Kommunikationseinheit kommunizieren, um den Zeitplan entsprechend anzupassen oder zu aktualisieren.

Gemäß einem weiteren Aspekt der Erfindung wird ein Verfahren zur automatischen Steuerung eines Beleuchtungssystems angegeben. Dabei werden mittels einer Kommunikationsschnittstelle des Beleuchtungssystems Informationen betreffend einen vorgegebenen Zeitplan von einer externen Kommunikationseinheit empfangen, insbesondere drahtlos, wobei der Zeitplan beispielsweise auf der externen Kommunikationseinheit gespeichert ist. Ein Betriebsmodus des Beleuchtungssystems wird abhängig von den empfangenen Informationen automatisch aktiviert oder verändert und wenigstens eine Lichtquelle des Beleuchtungssystems wird abhängig von dem aktivierten oder veränderten Betriebsmodus automatisch zur Beleuchtung einer Umgebung der wenigstens einen Lichtquelle angesteuert.

Die wenigstens eine Lichtquelle wird mittels wenigstens einer Energiequelle, welche durch wenigstens eine Akkumulatorzelle wenigstens eines Akkupacks des Beleuchtungssystems gebildet wird, mit elektrischer Energie versorgt. Eine oder mehrere der wenigstens einen Lichtquelle werden mittels lösbarer elektrischer Kontakte eines Akkupackgehäuses des wenigstens einen Akkupacks mit der wenigstens einen Akkumulatorzelle verbunden. Die Kommunikationsschnittstelle wird innerhalb des Akkupackgehäuses angeordnet. Wenigstens ein elektrischer Strom zur Versorgung der wenigstens einen Lichtquelle wird abhängig von den empfangenen Informationen verändert, um den Betriebsmodus zu aktivieren oder zu verändern.

Gemäß zumindest einer Ausführungsform des erfindungsgemäßen Verfahrens betreffen oder beinhalten die Informationen einen Eintrag in einem elektronischen Terminkalender eines Benutzers und/oder einen Projektplan zur Durchführung eines Projekts unter Verwendung des Beleuchtungssystems und/oder eine voraussichtliche Ankunftszeit des Benutzers an einer Position des Beleuchtungssystems.

Gemäß zumindest einer Ausführungsform wird ein initialer Zeitplan vorgegeben, insbesondere gespeichert auf der Speichereinheit. Mittels eines mobilen Kommunikationsgeräts werden Änderungsinformationen an die externe Kommunikationseinheit übermittelt und der Zeitplan wird mittels der externen Kommunikationseinheit durch Änderung des initialen Zeitplans abhängig von den Änderungsinformationen erstellt.

Gemäß zumindest einer Ausführungsform wird eine erste Lichtquelle der wenigstens einen Lichtquelle aktiviert, um den Betriebsmodus zu aktivieren oder zu verändern und/oder wird eine zweite Lichtquelle der wenigstens einen Lichtquelle deaktiviert, um den Betriebsmodus zu aktivieren oder zu verändern.

Weitere Ausführungsformen des erfindungsgemäßen Verfahrens folgen direkt aus den verschiedenen Ausführungsformen des erfindungsgemäßen Beleuchtungssystems sowie der erfindungsgemäßen Anordnung und jeweils umgekehrt. Insbesondere ist eine erfindungsgemäße Anordnung dazu eingerichtet, ein erfindungsgemäßes Verfahren auszuführen oder sie führt ein solches Verfahren aus.

Weitere Merkmale der Erfindung ergeben sich aus den Ansprüchen, den Figuren und der Figurenbeschreibung. Die vorstehend in der Beschreibung genannten Merkmale und Merkmalskombinationen sowie die nachfolgend in der Figurenbeschreibung genannten und/oder in den Figuren gezeigten Merkmale und Merkmalskombinationen können nicht nur in der jeweils angegebenen Kombination, sondern auch in anderen Kombinationen von der Erfindung umfasst sein. Es sind insbesondere auch Ausführungen und Merkmalskombinationen von der Erfindung umfasst, die nicht alle Merkmale eines ursprünglich formulierten Anspruchs aufweisen. Es sind darüber hinaus Ausführungen und Merkmalskombinationen von der Erfindung umfasst, die über die in den Rückbezügen der Ansprüche dargelegten Merkmalskombinationen hinausgehen oder von diesen abweichen.

Die Erfindung wird im Folgenden anhand konkreter Ausführungsbeispiele und einer zugehörigen schematischen Zeichnung näher erläutert. Dabei zeigt:
- Fig.: eine schematische Darstellung einer beispielhaften Ausführungsform einer erfindungsgemäßen Anordnung zur automatischen Beleuchtung.

In der Fig. ist eine schematische Darstellung einer beispielhaften Ausführungsform einer erfindungsgemäßen Anordnung 1 mit einem erfindungsgemäßen Beleuchtungssystem 2 und einer externen Kommunikationseinheit 9, die beispielsweise als Servercomputersystem oder Cloudcomputersystem ausgestaltet ist, dargestellt.

Das Beleuchtungssystem 2 enthält eine Lichtquelle 3, im nicht beschränkenden Beispiel der Fig. eine mobile akkubetriebene Leuchte mit einem oder mehreren Leuchtmitteln. Das Beleuchtungssystem 2, insbesondere die Leuchte, ist beispielsweise mittels eines Akkupacks 4, das als Wechselakkupack ausgestaltet sein kann, beziehungsweise durch wenigstens eine Akkumulatorzelle 5 des Akkupacks 4 mit elektrischer Energie versorgbar.

Das Beleuchtungssystem 2, insbesondere die Leuchte, beinhaltet außerdem einen Steuerungsschaltkreis 6, der dazu eingerichtet ist, die Lichtquelle 3 zu steuern und insbesondere wahlweise zu aktivieren oder zu deaktivieren. Dazu kann der Steuerungsschaltkreis 6 insbesondere eine Stromversorgung der Lichtquelle 3 mittels der Akkumulatorzelle 5 steuern oder unterbrechen. Optional kann der Steuerungsschaltkreis 6 auch sonstige Betriebsparameter der Lichtquelle 3 steuern oder verändern, etwa eine Helligkeit des wenigstens einen Leuchtmittels, eine Farbtemperatur, eine Lichtfarbe und so weiter.

Das Beleuchtungssystem 2 enthält außerdem eine Kommunikationsschnittstelle 7 zur drahtlosen Kommunikation, insbesondere zur Funkkommunikation, mit der externen Kommunikationseinheit 9. In vorteilhaften Ausführungsformen können der Steuerungsschaltkreis 6 und die Kommunikationsschnittstelle 7 in dem Akkupack 4 implementiert sein, insbesondere vollständig innerhalb eines entsprechenden Akkupackgehäuses des Akkupacks 4 angeordnet sein. Dies hat insbesondere den Vorteil, dass die Leuchte selbst bis auf das Akkupack 4 nicht speziell an das erfindungsgemäße Beleuchtungssystem 2 beziehungsweise zur Ausführung eines erfindungsgemäßen Verfahrens angepasst sein muss. Vielmehr kann durch Auswahl eines entsprechend ausgestalteten Akkupacks 4 auch eine Nachrüstung einer konventionellen Leuchte erfolgen, sodass ein erfindungsgemäßes Beleuchtungssystem realisiert wird.

Die externe Kommunikationseinheit 9 beinhaltet eine Speichereinheit (nicht gezeigt), auf der ein Zeitplan eines Benutzers gespeichert ist. Der Zeitplan kann beispielsweise einen Terminkalender oder einen oder mehrere Termineinträge des Terminkalenders des Benutzers beinhalten oder einen Projektplan zur Durchführung eines Projekts, bei der der Benutzer die Leuchte benutzen möchte.

Der Steuerungsschaltkreis 6 erhält daher in einem erfindungsgemäßen Verfahren über die Kommunikationsschnittstelle 7 von der externen Kommunikationseinheit 9 Informationen betreffend den Zeitplan und aktiviert oder verändert einen Betriebsmodus des Beleuchtungssystems 2 abhängig von den empfangenen Informationen. Beispielsweise kann der Steuerungsschaltkreis abhängig von den empfangenen Informationen die Lichtquelle 3 zu einem Zeitpunkt entsprechend dem Zeitplan aktivieren. Auf diese Weise kann beispielsweise erreicht werden, dass die Lichtquelle 3 rechtzeitig aktiviert wird, wenn der Benutzer vor Ort ist und die Beleuchtung entsprechend benötigt. Insbesondere kann auf diese Weise auch sichergestellt werden, dass die Lichtquelle 3 nur dann aktiviert ist, wenn der Benutzer dies auch benötigt, ohne dass der Benutzer manuell eingreifen muss.

Optional kann die Anordnung 1 auch ein externes Kommunikationsgerät 8, beispielsweise ein Smartphone, beinhalten. Das Smartphone kann ebenfalls mit der externen Kommunikationseinheit 9 kommunizieren. Der Benutzer kann also beispielsweise durch Eingaben in das Smartphone seinen Terminkalender oder den Projektplan verändern oder anpassen, um so den in der externen Kommunikationseinheit 9 gespeicherten Zeitplan zu aktualisieren.

### BEZUGSZEICHENLISTE:

- 1: Anordnung zur Beleuchtung
- 2: Beleuchtungssystem
- 3: Lichtquelle
- 4: Akkupack
- 5: Akkumulatorzelle
- 6: Steuerungsschaltkreis
- 7: Kommunikationsschnittstelle
- 8: mobiles Kommunikationsgerät
- 9: externe Kommunikationseinheit

## Patentansprüche

1. Beleuchtungssystem (2) aufweisend wenigstens eine Lichtquelle (3), sowie
- wenigstens ein Akkupack (4), das wenigstens eine Akkumulatorzelle (5) enthält, welche wenigstens eine Energiequelle zur elektrischen Energieversorgung der wenigstens einen Lichtquelle (3) bildet, wobei das wenigstens eine Akkupack (4) eine Kommunikationsschnittstelle (7) zur Kommunikation mit einer externen Kommunikationseinheit (9) aufweist, und wobei das wenigstens eine Akkupack (4) ein Akkupackgehäuse aufweist, innerhalb dessen die Kommunikationsschnittstelle (7) und die wenigstens eine Akkumulatorzelle (5) angeordnet sind, wobei das Akkupackgehäuse über lösbare elektrische Kontakte verfügt, welche die wenigstens eine Akkumulatorzelle (5) mit einer oder mehreren der wenigstens einen Lichtquelle (3) verbinden; und
- einen Steuerungsschaltkreis (6), der mit der Kommunikationsschnittstelle (7) gekoppelt ist und der dazu eingerichtet ist,
- über die Kommunikationsschnittstelle (7) von der externen Kommunikationseinheit (9) Informationen betreffend einen vorgegebenen Zeitplan zu empfangen;
- wenigstens einen elektrischen Strom von der wenigstens einen Energiequelle zu der wenigstens einen Lichtquelle (3) abhängig von den empfangenen Informationen zu verändern, um einen Betriebsmodus des Beleuchtungssystems (2) abhängig von den empfangenen Informationen automatisch zu aktivieren oder zu verändern; und
- die wenigstens eine Lichtquelle (3) abhängig von dem aktivierten oder veränderten Betriebsmodus zur Beleuchtung einer Umgebung der wenigstens einen Lichtquelle (3) anzusteuern.

2. Beleuchtungssystem (2) nach Anspruch 1, wobei das wenigstens eine Akkupack (4) den Steuerungsschaltkreis (6) enthält.

3. Beleuchtungssystem (2) nach Anspruch 2, wobei der Steuerungsschaltkreis (6) vollständig innerhalb des Akkupackgehäuses (4) angeordnet ist.

4. Beleuchtungssystem (2) nach einem der vorhergehenden Ansprüche, wobei der Steuerungsschaltkreis (6) dazu eingerichtet ist, eine erste Lichtquelle (3) der wenigstens einen Lichtquelle (3) zu aktivieren, um den Betriebsmodus zu aktivieren oder zu verändern.

5. Beleuchtungssystem (2) nach einem der vorhergehenden Ansprüche, wobei der Steuerungsschaltkreis (6) dazu eingerichtet ist, eine zweite Lichtquelle (3) der wenigstens einen Lichtquelle (3) zu deaktivieren, um den Betriebsmodus zu aktivieren oder zu verändern.

6. Anordnung (1) zur automatischen Beleuchtung, die Anordnung (1) aufweisend ein Beleuchtungssystem (2) nach einem der vorhergehenden Ansprüche sowie die externe Kommunikationseinheit (9).

7. Anordnung (1) nach Anspruch 6, wobei die externe Kommunikationseinheit (9) eine Speichereinheit enthält, welche den Zeitplan speichert.

8. Verfahren zur automatischen Steuerung eines Beleuchtungssystems (2), wobei
- mittels einer Kommunikationsschnittstelle (7) des Beleuchtungssystems (2) Informationen betreffend einen vorgegebenen Zeitplan von einer externen Kommunikationseinheit (9) empfangen werden;
- ein Betriebsmodus des Beleuchtungssystems (2) abhängig von den empfangenen Informationen automatisch aktiviert oder verändert wird;
- wenigstens eine Lichtquelle (3) des Beleuchtungssystems (2) abhängig von dem aktivierten oder veränderten Betriebsmodus zur Beleuchtung einer Umgebung der wenigstens einen Lichtquelle (3) angesteuert wird;
- die wenigstens eine Lichtquelle (3) mittels wenigstens einer Energiequelle, welche durch wenigstens eine Akkumulatorzelle (5) wenigstens eines Akkupacks (4) des Beleuchtungssystems (2) gebildet wird, mit elektrischer Energie versorgt wird, wobei eine oder mehrere der wenigstens einen Lichtquelle (3) mittels lösbarer elektrischer Kontakte eines Akkupackgehäuses des wenigstens einen Akkupacks (4) mit der wenigstens einen Akkumulatorzelle (5) verbunden werden, und wobei die Kommunikationsschnittstelle (7) innerhalb des Akkupackgehäuses angeordnet wird; und
- wenigstens ein elektrischer Strom zur Versorgung der wenigstens einen Lichtquelle (3) abhängig von den empfangenen Informationen verändert wird, um den Betriebsmodus zu aktivieren oder zu verändern.

9. Verfahren nach Anspruch 8, wobei die Informationen
- einen Eintrag in einem elektronischen Terminkalender eines Benutzers betreffen; und/oder
- einen Projektplan zur Durchführung eines Projekts unter Verwendung des Beleuchtungssystems (2) betreffen; und/oder
- eine voraussichtliche Ankunftszeit des Benutzers an einer Position des Beleuchtungssystems (2) betreffen.

10. Verfahren nach einem der Ansprüche 8 oder 9, wobei
- ein initialer Zeitplan vorgegeben wird;
- mittels eines mobilen Kommunikationsgeräts (8) Änderungsinformationen an die externe Kommunikationseinheit (9) übermittelt werden;
- der Zeitplan durch Änderung des initialen Zeitplans abhängig von den Änderungsinformationen erstellt wird.

11. Verfahren nach einem der Ansprüche 8 bis 10, wobei
- eine erste Lichtquelle (3) der wenigstens einen Lichtquelle (3) aktiviert wird, um den Betriebsmodus zu aktivieren oder zu verändern; und/oder
- eine zweite Lichtquelle (3) der wenigstens einen Lichtquelle (3) deaktiviert wird, um den Betriebsmodus zu aktivieren oder zu verändern.

## Claims

1. Lighting system (2) comprising at least one light source (3), as well as
- at least one battery pack (4) comprising at least one accumulator cell (5), which forms at least one energy source for electric energy supply of the at least one light source (3), wherein the at least one battery pack (4) comprises a communication interface (7) for communication with an external communication unit (9), and wherein the at least one battery pack (4) comprises a battery pack housing, within which the communication interface (7) and the at least one accumulator cell (5) are arranged, wherein the battery pack housing is equipped with detachable electric contacts connecting the at least one accumulator cell (5) with one or several of the at least one light source (3); and
- a control circuit (6), which is coupled to the communication interface (7) and which is configured
- to receive information concerning a predetermined time schedule from the external communication unit (9) via the communication interface (7);
- to change at least one electric current from the at least one energy source to the at least one light source (3) depending on the received information in order to automatically activate or change an operating mode of the lighting system (2) depending on the received information; and
- to control the at least one light source (3) depending on the activated or changed operating mode for lighting an environment of the at least one light source (3).

2. Lighting system (2) according to claim 1, wherein the at least one battery pack (4) comprises the control circuit (6).

3. Lighting system (2) according to claim 2, wherein the control circuit (6) is arranged completely within the battery pack housing (4).

4. Lighting system (2) according to any one of the preceding claims, wherein the control circuit (6) is configured to activate a first light source (3) of the at least one light source (3) in order to activate or to change the operating mode.

5. Lighting system (2) according to any one of the preceding claims, wherein the control circuit (6) is configured to deactivate a second light source (3) of the at least one light source (3) in order to activate or to change the operating mode.

6. Arrangement (1) for automatic lighting, the arrangement (1) comprising a lighting system (2) according to any one of the preceding claims as well as the external communication unit (9).

7. Arrangement (1) according to claim 6, wherein the external communication unit (9) comprises a memory unit storing the time schedule.

8. Method for automatic control of a lighting system (2), wherein
- by a communication interface (7) of the lighting system (2) information concerning a predetermined time schedule is received from an external communication unit (9);
- an operating mode of the lighting system (2) is automatically activated or changed depending on the received information;
- at least one light source (3) of the lighting system (2) is controlled depending on the activated or changed operating mode for lighting an environment of the at least one light source (3);
- the at least one light source (3) is supplied with electric energy by at least one energy source, which is formed by at least one accumulator cell (5) of at least one battery pack (4) of the lighting system (2), wherein one or several of the at least one light source (3) are connected by detachable electric contacts of a battery pack housing of the at least one battery pack (4) with the at least one accumulator cell (5), and wherein the communication interface (7) is arranged within the battery pack housing; and
- at least one electric current for supplying the at least one light source (3) is changed depending on the received information in order to activate or change the operating mode.

9. Method according to claim 8, wherein the information concerns
- an entry in an electronic timetable of a user; and/or
- a project plan for performing a project using the lighting system (2); and/or
- an expected arrival time of the user at a position of the lighting system (2).

10. Method according to one of claims 8 or 9, wherein
- an initial time schedule is predetermined;
- change information is transmitted to the external communication unit (9) by a mobile communication device (8);
- the time schedule is established by changing the initial time schedule depending on the change information.

11. Method according to any one of claims 8 to 10, wherein
- a first light source (3) of the at least one light source (3) is activated in order to activate or to change the operating mode; and/or
- a second light source (3) of the at least one light source (3) is deactivated in order to activate or to change the operating mode.

## Revendications

1. Système d'éclairage (2) possédant au moins une source de lumière (3), ainsi que
- au moins un bloc d'accumulateurs (4) qui contient au moins un élément d'accumulateur (5), lequel forme au moins une source d'énergie destinée à l'alimentation en énergie électrique de l'au moins une source de lumière (3), l'au moins un bloc d'accumulateurs (4) possédant une interface de communication (7) servant à la communication avec une unité de communication externe (9), et l'au moins un bloc d'accumulateurs (4) possédant un boîtier de bloc d'accumulateurs à l'intérieur duquel sont disposés l'interface de communication (7) et l'au moins un élément d'accumulateur (5), le boîtier de bloc d'accumulateurs disposant de contacts électriques amovibles, lesquels relient l'au moins un élément d'accumulateur (5) à une ou plusieurs de l'au moins une source de lumière (3) ; et
- un circuit de commande (6) qui est couplé à l'interface de communication (7) et qui est conçu pour,
- recevoir, par le biais de l'interface de communication (7) de la part de l'unité de communication externe (9), des informations concernant un horaire prédéterminé ;
- modifier au moins un courant électrique de l'au moins une source d'énergie à l'au moins une source de lumière (3) en fonction des informations reçues, afin d'activer ou de modifier automatiquement un mode de fonctionnement du système d'éclairage (2) en fonction des informations reçues ; et
- commander l'au moins une source de lumière (3) en fonction du mode de fonctionnement activé ou modifié afin d'éclairer un environnement de l'au moins une source de lumière (3).

2. Système d'éclairage (2) selon la revendication 1, l'au moins un bloc d'accumulateurs (4) contenant le circuit de commande (6).

3. Système d'éclairage (2) selon la revendication 2, le circuit de commande (6) étant entièrement disposé à l'intérieur du boîtier du bloc d'accumulateurs (4).

4. Système d'éclairage (2) selon l'une des revendications précédentes, le circuit de commande (6) étant conçu pour activer une première source de lumière (3) de l'au moins une source de lumière (3) en vue d'activer ou de modifier le mode de fonctionnement.

5. Système d'éclairage (2) selon l'une des revendications précédentes, le circuit de commande (6) étant conçu pour désactiver une deuxième source de lumière (3) de l'au moins une source de lumière (3) en vue d'activer ou de modifier le mode de fonctionnement.

6. Arrangement (1) d'éclairage automatique, l'arrangement (1) possédant un système d'éclairage (2) selon l'une des revendications précédentes, ainsi que l'unité de communication externe (9).

7. Arrangement (1) selon la revendication 6, l'unité de communication externe (9) contenant une unité de mémoire qui mémorise l'horaire.

8. Procédé de commande automatique d'un système d'éclairage (2),
- des informations concernant un horaire prédéfini étant reçues au moyen d'une interface de communication (7) du système d'éclairage (2) en provenance d'une unité de communication externe (9) ;
- un mode de fonctionnement du système d'éclairage (2) étant activé ou modifié automatiquement en fonction des informations reçues ;
- au moins une source de lumière (3) du système d'éclairage (2) étant commandée en fonction du mode de fonctionnement activé ou modifié afin d'éclairer un environnement de l'au moins une source de lumière (3) ;
- l'au moins une source de lumière (3) étant alimentée en énergie électrique au moyen d'au moins une source d'énergie, laquelle est formée par au moins un élément d'accumulateur (5) d'au moins un bloc d'accumulateurs (4) du système d'éclairage (2), une ou plusieurs de l'au moins une source de lumière (3) étant reliées à l'au moins un élément d'accumulateur (5) au moyen de contacts électriques amovibles d'un boîtier de bloc d'accumulateurs de l'au moins un bloc d'accumulateurs (4), et l'interface de communication (7) étant disposée à l'intérieur du boîtier de bloc d'accumulateurs ; et
- au moins un courant électrique destiné à l'alimentation de l'au moins une source de lumière (3) étant modifié en fonction des informations reçues afin d'activer ou de modifier le mode de fonctionnement.

9. Procédé selon la revendication 8, les informations
- concernant une inscription dans un agenda électronique d'un utilisateur ; et/ou
- concernant un plan de projet pour la réalisation d'un projet en utilisant le système d'éclairage (2) ; et/ou
- concernant une heure d'arrivée prévue de l'utilisateur à une position du système d'éclairage (2).

10. Procédé selon l'une des revendications 8 ou 9,
- un horaire initial étant prédéfini ;
- des informations de modification étant communiquées à l'unité de communication externe (9) au moyen d'un appareil de communication mobile (8) ;
- l'horaire étant créé en modifiant l'horaire initial en fonction des informations de modification.

11. Procédé selon l'une des revendications 8 à 10,
- une première source de lumière (3) de l'au moins une source de lumière (3) étant activée afin d'activer ou de modifier le mode de fonctionnement ; et/ou
- une deuxième source de lumière (3) de l'au moins une source de lumière (3) étant désactivée afin d'activer ou de modifier le mode de fonctionnement.
